# EUROPÄISCHE PATENTSCHRIFT

(11) **EP 2 795 635 B1**
(45) Veröffentlichungstag und Bekanntmachung des Hinweises auf die Patenterteilung: **27.02.2019**
(21) Anmeldenummer: 12803514.4
(22) Anmeldetag: 17.12.2012
(51) Int. Cl.: H01F 7/08, H01F 7/16, F02M 63/00

(54) **MAGNETBAUGRUPPE MIT EINER RESTLUFTSPALTSCHEIBE FÜR EIN MAGNETVENTIL, MAGNETVENTIL SOWIE VERFAHREN ZUR HERSTELLUNG EINER RESTLUFTSPALTSCHEIBE**
SOLENOID ASSEMBLY WITH A RESIDUAL AIR GAP DISC FOR A SOLENOID VALVE, SOLENOID VALVE AS WELL AS A METHOD FOR PRODUCING A RESIDUAL AIR GAP DISC
ENSEMBLE MAGNÉTIQUE COMPRENANT UN DISQUE D'ENTREFER RÉSIDUEL POUR UNE ÉLECTROVANNE, ÉLECTROVANNE ET PROCÉDÉ DE FABRICATION D'UN DISQUE D'ENTREFER RÉSIDUEL

(30) Priorität: 20.12.2011 DE 102011089127
(43) Veröffentlichungstag der Anmeldung: 29.10.2014
(73) Patentinhaber: Robert Bosch GmbH, 70442 Stuttgart (DE)
(72) Erfinder: ELLENSCHLAEGER, Andreas, 70374 Stuttgart (DE); RAPP, Holger, 71254 Ditzingen (DE)
(86) Internationale Anmeldenummer: PCT/EP2012/075713
(87) Internationale Veröffentlichungsnummer: WO 2013/092461

(56) Entgegenhaltungen:
- EP-A1- 1 270 930
- EP-A1- 2 197 002
- WO-A1-03/002868
- DE-A1-102008 001 891

## Beschreibung

Die Erfindung betrifft eine Magnetbaugruppe für ein Magnetventil zur Betätigung von Kraftstoffinjektoren mit den Merkmalen des Oberbegriffs des Anspruchs 1. Eine solche Magnetbaugruppe umfasst eine Restluftspaltscheibe zur Ausbildung eines Hubanschlags für einen hubbeweglichen Anker. Gegenstand der Erfindung ist ferner ein Verfahren zur Herstellung einer Restluftspaltscheibe für eine erfindungsgemäße Magnetbaugruppe sowie ein Magnetventil mit einer solchen Magnetbaugruppe.

### Stand der Technik

Die Offenlegungsschrift DE 10 2008 040 073 A1 beschreibt ein Magnetventil zur Steuerung des Kraftstoffdrucks in einem Steuerraum eines Einspritzventils mit einer Magnetbaugruppe, welche eine Magnetspule, einen Magnetkern und einen hubbeweglichen Anker umfasst. Zwischen dem Magnetkern und dem Anker ist eine Restluftspaltscheibe aus einem amagnetischen Material als Hubanschlag für den Anker angeordnet.

Aus der Offenlegungsschrift DE 10 2009 003 213 A1 geht ferner eine Restluftspaltscheibe für eine Magnetbaugruppe zur Betätigung eines Kraftstoffinjektors hervor, welche aus einem ferromagnetischen oder nicht-magnetischen Material, beispielsweise einer metallischen Folie, hergestellt ist und eine einfache Geometrie besitzt.

Aus der WO 03/002868 A1 ist eine Distanzscheibe aus einem nicht-magnetischen Material bekannt. Weiter ist aus der DE 10 2008 001891 A1 eine Distanzscheibe bekannt, deren Dicke zwischen 50 µm und 200 µm liegt.

Die zwischen dem Magnetkern und dem Anker angeordnete Restluftspaltscheibe bewirkt eine Dämpfung des Ankeranschlags und wirkt somit unerwünschten Prellvorgängen des Ankers entgegen. In Abhängigkeit von der konkreten Ausgestaltung der Restluftspaltscheibe kann diese zwischen dem Innenpol oder dem Außenpol des Magnetkerns und dem Anker angeordnet sein. Der Abstand zwischen Magnetkern und Anker abzüglich der Dicke der Restluftspaltscheibe gibt den maximalen Ankerhub an.

Bei Einsatz einer solchen Magnetbaugruppe in einem Magnetventil zur Betätigung eines Kraftstoffinjektors kann der Kontakt der Anschlagflächen mit dem Kraftstoff dazu führen, dass sich Beläge ausbilden, welche den Ankerhub verändern und auf diese Weise zu einem abweichenden Öffnungs- und Schließverhalten des Kraftstoffinjektors führen. In der Regel ist die Belagbildung durch die Alterung bzw. die verminderte Oxidationsstabilität des Kraftstoffs bedingt. Zink- oder Natriumanteile im Kraftstoff können beispielsweise zur Ausbildung von Alterungspolymeren und Metallseifen führen, die sich an den Oberflächen ablagern. Durch die zunehmende Beimischung von Biokraftstoff zum Dieselkraftstoff kann es zudem vermehrt zu Ablagerungen kommen. Insbesondere können Additive, wie beispielsweise Detergenzien, die eigentlich der Stabilisierung der Biokraftstoffe dienen, eine Belagbildung fördern. Ferner trägt eine erhöhte Temperatur zur Belagbildung bei.

Ausgehend von dem vorstehend genannten Stand der Technik soll eine Magnetbaugruppe für ein Magnetventil angegeben werden, bei welcher die vorstehend genannten Probleme nicht oder zumindest in deutlich vermindertem Maße auftreten.

Zur Lösung der Aufgabe wird eine Magnetbaugruppe mit den Merkmalen des Anspruchs 1 vorgeschlagen. Vorteilhafte Weiterbildungen der Erfindung sind in den Unteransprüchen angegeben. Die Aufgabe wird ferner gelöst durch ein Magnetventil mit den Merkmalen des Anspruchs 7. Darüber hinaus wird ein Verfahren zur Herstellung einer Restluftspaltscheibe für eine erfindungsgemäße Magnetbaugruppe vorgeschlagen.

### Offenbarung der Erfindung

Die für ein Magnetventil zur Betätigung von Kraftstoffinjektoren vorgeschlagene Magnetbaugruppe umfasst eine Magnetspule sowie einen Innenpol und einen Außenpol aufweisenden Magnetkern. Ferner umfasst die Magnetbaugruppe einen mit der Magnetspule zusammenwirkenden hubbeweglichen Anker sowie eine zwischen dem Anker und dem Magnetkern angeordnete Restluftspaltscheibe zur Ausbildung eines Hubanschlags. Erfindungsgemäß ist die Restluftspaltscheibe aus belagabweisendem Kunststoff hergestellt oder enthält einen solchen. Der belagabweisende Kunststoff trägt dazu bei, dass es an den Oberflächen der Restluftspaltscheibe, insbesondere an den Anschlag- bzw. Kontaktflächen der Restluftspaltscheibe mit dem Anker und/oder dem Magnetkern, nicht oder zumindest in deutlich vermindertem Maße zur Ausbildung unerwünschter Beläge kommt, durch welche der Ankerhub beeinflusst bzw. verändert werden könnte. Vorzugsweise bestehen daher zumindest die Anschlag- bzw. Kontaktflächen der Restluftspaltscheibe mit dem Anker und/oder dem Magnetkern aus belagabweisendem Kunststoff. In einem Magnetventil zur Betätigung eines Kraftstoffinjektors unterstützt die erfindungsgemäße Magnetbaugruppe ein gleich bleibendes Öffnungs- und Schließverhalten des Kraftstoffinjektors.

Vorzugsweise ist oder enthält der belagabweisende Kunststoff ein Silikon oder ein polyflouriertes Kohlenwasserstoffpolymer, insbesondere Polytetrafluorethylen (PTFE). Derartige Kunststoffe weisen eine sehr niedrige Oberflächenspannung auf, so dass sie belagabweisend wirken. PTFE ist darüber hinaus sehr reaktionsträge, so dass hieraus ausgebildete Oberflächen zudem vor aggressiven Substanzen geschützt sind.

Gemäß einer bevorzugten Ausführungsform der Erfindung enthält der belagabweisende Kunststoff nanoskalige Zuschläge. Die nanoskaligen Zuschläge führen zu einer Rauhigkeit der Oberflächen, welche ebenfalls einer Belagbildung entgegen wirkt.

Die Dicke der Restluftspaltscheibe wird den Erfordernissen des jeweiligen Werkstoffs angepasst. Vorzugsweise besitzt die Restluftspaltscheibe eine Dicke von weniger als 80 µm, weiterhin vorzugsweise von weniger als 50 µm.

Erfindungsgemäß ist in den Werkstoff der Restluftspaltscheibe eine Armierung, insbesondere ein Metallgitter, eingebettet.

Durch die Armierung wird die Robustheit der Restluftspaltscheibe erhöht. Insbesondere wirkt die Armierung einer unerwünschten Verformung der Restluftspaltscheibe entgegen, welche ebenfalls den Ankerhub beeinflussen bzw. verändern könnte. Eine solche Armierung wirkt sich insbesondere bei sehr dünnen Restluftspaltscheiben als vorteilhaft aus.

Des Weiteren wird ein Verfahren zur Herstellung einer Restluftspaltscheibe einer erfindungsgemäßen Magnetbaugruppe vorgeschlagen. Bei diesem Verfahren wird ein Metallgitter mit einem belagabweisenden Kunststoff umspritzt und der Kunststoff anschließend ausgehärtet. Auf diese Weise lassen sich sehr dünne und zugleich robuste, insbesondere formsteife, Restluftspaltscheiben herstellen.

Zur Lösung der eingangs genannten Aufgabe wird ferner ein Magnetventil zur Betätigung von Kraftstoffinjektoren mit einer erfindungsgemäßen Magnetbaugruppe vorgeschlagen. Die erfindungsgemäße Magnetbaugruppe trägt zu einem gleich bleibendem Öffnungs- und Schließverhalten des Kraftstoffinjektors bei.

Eine bevorzugte Ausführungsform der Erfindung wird nachfolgend anhand der beigefügten Zeichnungen näher erläutert. Diese zeigen:
Fig. 1 einen schematischen Längsschnitt durch ein Magnetventil mit einer erfindungsgemäßen Magnetbaugruppe und
Fig. 2 eine Draufsicht auf die Restluftspaltscheibe der Magnetbaugruppe der Fig. 1.

### Ausführliche Beschreibung der Zeichnungen

Die in der Fig. 1 dargestellte erfindungsgemäße Magnetbaugruppe 7 umfasst einen Magnetkern 4, welcher einen ringförmigen Innenpol 2 und einen ringförmigen Außenpol 3 ausbildet. Zwischen dem Innenpol 2 und dem Außenpol 3 ist eine Magnetspule 1 angeordnet. Die Magnetspule 1 wirkt mit einem hubbeweglichen Anker 5 zusammen, welcher über einen Ankerbolzen 8 geführt ist. Der Ankerbolzen 8 durchsetzt eine zentrale Bohrung 9 des Magnetkerns 4, in welcher ferner eine am Ankerbolzen 8 abgestützte Druckfeder 10 zur Rückstellung des Ankers 5 aufgenommen ist. Der Außenpol 3 des Magnetkerns 4 ist von einem Gehäuseteil 11 umgeben.

Am Außenpol 3 des Magnetkerns 4 liegt eine Restluftspaltscheibe 6 an, welche der Ausbildung eines Hubanschlags dient. Die Restluftspaltscheibe 6 ist vorliegend aus einem belagabweisenden Kunststoff hergestellt. Der belagabweisende Kunststoff enthält zudem nanoskalige Zuschläge, welche zu einer Oberflächenrauhigkeit der Restluftspaltscheibe 6 führt, die ebenfalls belagabweisend wirkt.

Wie der in der Fig. 2 dargestellten Draufsicht auf die Restluftspaltscheibe 6 der Magnetbaugruppe 7 zu entnehmen ist, weist diese drei nierenförmige Ausnehmungen 12 auf, welche als Durchströmöffnungen dienen. Anzahl, Form und Lage der Ausnehmungen 12 können variieren, so dass die in der Fig. 2 dargestellte konkrete Ausgestaltung der Restluftspaltscheibe 6 nur beispielhaft ist.

## Patentansprüche

1. Magnetbaugruppe für ein Magnetventil zur Betätigung von Kraftstoffinjektoren umfassend eine Magnetspule (1) sowie einen Innenpol (2) und einen Außenpol (3) aufweisenden Magnetkern (4), ferner umfassend einen mit der Magnetspule (1) zusammenwirkenden hubbeweglichen Anker (5) sowie eine zwischen dem Anker (5) und dem Magnetkern (4) angeordnete Restluftspaltscheibe (6) zur Ausbildung eines Hubanschlags, wobei die Restluftspaltscheibe (6) aus belagabweisendem Kunststoff hergestellt ist oder einen solchen enthält,
**dadurch gekennzeichnet, dass** in den Werkstoff der Restluftspaltscheibe (6) eine Armierung, insbesondere ein Metallgitter, eingebettet ist.

2. Magnetbaugruppe nach Anspruch 1,
**dadurch gekennzeichnet, dass** der belagabweisende Kunststoff ein Silikon oder ein polyflouriertes Kohlenwasserstoffpolymer ist oder enthält.

3. Magnetbaugruppe nach Anspruch 1 oder 2,
**dadurch gekennzeichnet, dass** der belagabweisende Kunststoff nanoskalige Zuschläge enthält.

4. Magnetbaugruppe nach einem der vorhergehenden Ansprüche,
**dadurch gekennzeichnet, dass** die Restluftspaltscheibe (6) eine Dicke von weniger als 80 µm, vorzugsweise von weniger als 50 µm, besitzt.

5. Verfahren zur Herstellung einer Restluftspaltscheibe (6) einer Magnetbaugruppe (7) nach einem der vorhergehenden Ansprüche,
**dadurch gekennzeichnet, dass** ein Metallgitter mit einem belagabweisenden Kunststoff umspritzt und der Kunststoff anschließend ausgehärtet wird.

6. Magnetventil zur Betätigung von Kraftstoffinjektoren mit einer Magnetbaugruppe (7) nach einem der Ansprüche 1 bis 4.

## Claims

1. Magnet assembly for a solenoid valve for actuating fuel injectors, comprising magnet core (4) which has a magnet coil (1) and an inner pole (2) and an outer pole (3), furthermore comprising an armature (5) which interacts with the magnet coil (1) and which can perform stroke movements, and a residual air gap disc (6) which is arranged between the armature (5) and the magnet core (4) and which serves for forming a stroke stop, wherein the residual air gap disc (6) is produced from or comprises film-repellent plastic, **characterized in that** a reinforcement, in particular a metal mesh, is embedded into the material of the residual air gap disc (6).

2. Magnet assembly according to Claim 1, **characterized in that** the film-repellent plastic is or comprises a silicone or a polyfluorinated hydrocarbon polymer.

3. Magnet assembly according to Claim 1 or 2, **characterized in that** the film-repellent plastic comprises nanoscale additives.

4. Magnet assembly according to any of the preceding claims,
**characterized in that** the residual air gap disc (6) has a thickness of less than 80 µm, preferably of less than 50 µm.

5. Method for producing a residual air gap disc (6) of a magnet assembly (7) according to any of the preceding claims,
**characterized in that** a metal mesh is encapsulated with a film-repellent plastic, and the plastic is subsequently cured.

6. Solenoid valve for actuating fuel injectors having a magnet assembly (7) according to any of Claims 1 to 4.

## Revendications

1. Module magnétique pour une électrovanne pour l'actionnement d'injecteurs de carburant, comprenant une bobine magnétique (1) ainsi qu'un noyau magnétique (4) présentant un pôle intérieur (2) et un pôle extérieur (3), comprenant en outre un induit (5) à mouvement de course, coopérant avec la bobine magnétique (1), ainsi qu'un disque d'entrefer résiduel (6) disposé entre l'induit (5) et le noyau magnétique (4), pour réaliser une butée de course, le disque d'entrefer résiduel (6) étant fabriqué en plastique résistant aux dépôts ou contenant un tel plastique, **caractérisé en ce qu'**un blindage, en particulier un treillis métallique est noyé dans le matériau du disque d'entrefer résiduel (6).

2. Module magnétique selon la revendication 1, **caractérisé en ce que** le plastique résistant aux dépôts est ou contient une silicone ou un polymère hydrocarbure polyfluoré.

3. Module magnétique selon la revendication 1 ou 2, **caractérisé en ce que** le plastique résistant aux dépôts contient des additifs à l'échelle nanométrique.

4. Module magnétique selon l'une quelconque des revendications précédentes, **caractérisé en ce que** le disque d'entrefer résiduel (6) possède une épaisseur inférieure à 80 µm, de préférence inférieure à 50 µm.

5. Procédé de fabrication d'un disque d'entrefer résiduel (6) d'un module magnétique (7) selon l'une quelconque des revendications précédentes, **caractérisé en ce qu'**un treillis métallique est surmoulé avec un plastique résistant aux dépôts et le plastique est ensuite durci.

6. Électrovanne pour l'actionnement d'injecteurs de carburant comprenant un module magnétique (7) selon l'une quelconque des revendications 1 à 4.
